# FASCICULE DE BREVET EUROPEEN

(11) **EP 3 109 878 B1**
(45) Date de publication et mention de la délivrance du brevet: **16.10.2019**
(21) Numéro de dépôt: 16163619.6
(22) Date de dépôt: 04.04.2016
(51) Int. Cl.: H01H 1/50, H01H 33/666, H01H 33/662

(54) **AMPOULE À VIDE ET APPAREILLAGE DE PROTECTION ÉLECTRIQUE COMPORTANT UNE TELLE AMPOULE**
VAKUUMSCHALTER UND ELEKTRISCHES SCHUTZGERÄT MIT EINEM SOLCHEN VAKUUMSCHALTER
VACUUM INTERRUPTER AND ELECTRICAL PROTECTION APPARATUS COMPRISING SUCH AN INTERRUPTER

(30) Priorité: 22.06.2015 FR 1555674
(43) Date de publication de la demande: 28.12.2016
(73) Titulaire: Schneider Electric Industries SAS, 92500 Rueil-Malmaison (FR)
(72) Inventeur: TRICHON, François, 38050 Grenoble (FR); NEWINGER, Pierre, 38050 Grenoble (FR)
(74) Mandataire: Colette, Marie-Françoise

(56) Documents cités:
- CN-A- 103 594 280
- CN-U- 203 983 147
- CN-Y- 2 717 000
- FR-A1- 2 804 241
- JP-A- S5 236 764
- JP-Y1- S4 312 016
- US-A- 3 129 308
- US-A- 4 071 727
- US-A1- 2004 164 051
- US-A1- 2010 000 972

## Description

### DOMAINE TECHNIQUE

La présente invention concerne une ampoule à vide comprenant une cartouche allongée sous vide, ladite cartouche comportant une enveloppe cylindrique obturée par deux fonds respectivement dits premier et second, dans laquelle sont logés deux contacts d'arc dont l'un, fixe, est solidaire de l'un dit premier, des fonds précités, tandis que l'autre, mobile, est monté en bout d'une tige montée à coulissement axial à l'intérieur de la cartouche, à travers le fond dit second, entre une première position dite fermée de l'ampoule dans laquelle les contacts d'arc sont bout à bout et une position ouverte de l'ampoule dans laquelle les contacts d'arc sont séparés, et un ressort de compression apte à exercer un effort de pression de contact sur le contact d'arc mobile en position de fermeture des contacts d'arc.

La présente invention concerne également un appareillage de protection électrique basse ou moyenne tension tel un interrupteur ou un disjoncteur comportant une telle ampoule.

### ETAT DE LA TECHNIQUE ANTERIEURE

On connaît des disjoncteurs dits à vide tel celui décrit dans le document FR 2721434 comportant logés dans une enceinte étanche remplie d'un gaz diélectrique, un circuit dit principal comportant deux contacts principaux, ainsi qu'un circuit dit secondaire comportant deux contacts dits d'arc montés en parallèle avec les contacts principaux. Ce circuit principal est destiné à être traversé par le courant permanent tandis que le circuit secondaire est destiné à tenir le courant de court-circuit avant et pendant l'ouverture des contacts et la tension transitoire de rétablissement après l'ouverture des contacts principaux et le transfert du courant vers les contacts d'arc.

Dans ce type d'appareils, il est usuel de prévoir la disposition d'un ressort de pression de contact additionnel destiné à contrecarrer les forces de répulsion générées par le courant circulant à travers les contacts d'arc pendant la coupure.

On connaît également des appareillages dits interrupteurs à vide tels que décrits dans les documents WO 2006074975, EP 2182536 dans lesquels seule la coupure du courant nominal est réalisée à l'intérieur de l'ampoule à vide.

Dans de tels appareils, la pression de contact est habituellement assurée par la différence de pression entre l'extérieur et l'intérieur de l'ampoule à vide.

Dans ce cas, l'effort de répulsion généré par le courant circulant à l'intérieur de l'ampoule n'est pas suffisant pour modifier la valeur de l'effort de contact. Ainsi, il n'y a pas de raison d'utiliser un ressort de contact additionnel comme ceci est le cas pour les disjoncteurs.

Cependant, une telle ampoule à vide connectée en parallèle des contacts principaux doit faire face à deux contraintes principales, lesquelles s'énoncent comme suit :
Lors de la fabrication de la cartouche de l'ampoule à grande échelle, il doit être tenu compte que des dispersions sur la longueur des tubes céramiques dont sont constituées les cartouches, peuvent être observées, ce qui va impacter directement les pressions de contact.

Pendant la manoeuvre des contacts mobiles, des vibrations peuvent se transmettre à l'intérieur de l'ampoule et générer des micro pertes de contact, en l'absence d'autres dispositifs que la pression atmosphérique locale pour maintenir les contacts bout à bout.

Ces deux contraintes peuvent être amplifiées si l'ampoule est utilisée sous une pression atmosphérique non contrôlée et en particulier dans le cas d'une installation à haute altitude.

Dans ce cas, il est possible d'ajouter un ressort de pression de contact au bout du contact mobile, comme ceci est le cas pour certaines ampoules à vide utilisées dans des disjoncteurs. Cependant, cette solution présente l'inconvénient d'augmenter considérablement la longueur du dispositif constitué de l'ampoule, du ressort et du contact mobile, alors que l'objectif est de rendre plus compact l'interrupteur avec son ampoule connectée en parallèle.

On connaît également le document JP S43 12016 décrivant une ampoule à vide comportant les caractéristiques du préambule de la revendication 1.

### EXPOSE DE L'INVENTION

La présente invention résout ce problème et propose une ampoule à vide ainsi qu'un appareil de protection électrique la comportant présentant une pression de contact améliorée sans augmenter l'encombrement de l'ampoule.

A cet effet, la présente invention a pour objet une ampoule à vide selon la revendication 1.

Selon une caractéristique particulière, le dispositif de guidage précité est fixé à la paroi de fond dite seconde de l'ampoule.

Selon une autre caractéristique, le ressort précité est en appui par l'une de ses extrémités, sur le dispositif de guidage précité et par son extrémité opposée, sur le contact d'arc mobile.

Selon une autre caractéristique, cette ampoule comporte en outre un soufflet d'étanchéité monté autour de la tige et destiné à assurer l'étanchéité entre la partie intérieure de l'ampoule et l'extérieur de l'ampoule, et le ressort précité est monté à l'intérieur du soufflet précité.

Selon une autre caractéristique, ce soufflet précité est fixé de manière étanche, par l'une de ses extrémités dite première, sur le fond dit second précité, et par son extrémité opposée, dite seconde, à la tige précitée. Avantageusement, ce soufflet est fixé par son extrémité dite seconde à un support de soufflet, lequel est monté fixement autour de la tige.

Selon une autre caractéristique, le dispositif de guidage précité est fixé à la paroi de fond dite seconde précitée par l'intermédiaire d'un élément de fixation en forme de coupole, cette coupole comportant un orifice par lequel elle est montée autour de la tige et étant fixée par sa base sur la paroi de fond dite seconde de l'ampoule, cette coupole étant destinée à recevoir la portion annulaire du dispositif de guidage, ce dispositif de guidage étant fixé à la paroi de fond dite seconde précitée, par sertissage de cette portion annulaire et de la coupole.

Selon une réalisation particulière, le dispositif de guidage précité et l'élément de fixation précité font partie intégrante d'une pièce pré-existante appartenant à l'ampoule, laquelle pièce assure ainsi les fonctions de guidage de la tige, et de maintien et positionnement du ressort de compression précité à l'intérieur de l'ampoule.

La présente invention a encore pour objet un appareillage de protection électrique basse ou moyenne tension comportant une ampoule à vide comportant les caractéristiques précédemment mentionnées prises seules ou en combinaison.

Selon une autre caractéristique, cet appareillage est un interrupteur ou un disjoncteur.

### EXPOSE DE L'INVENTION

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en coupe axiale d'une ampoule à vide selon l'invention, avant le montage du ressort et de l'élément de guidage du ressort, en position fermée des contacts,
- La figure 2 est une vue en coupe axiale de cette même ampoule, après le montage de ces deux éléments, toujours en position fermée des contacts,
- La figure 3 est une vue en coupe axiale de cette même ampoule en position ouverte des contacts,
- La figure 4 est une vue en coupe axiale de l'élément de guidage seul,
- La figure 5 est une vue de face du ressort,
- La figure 6 est une vue en coupe axiale du soufflet d'étanchéité situé à l'intérieur ce cette ampoule,
- Les figures 7 et 8 sont respectivement une vue en perspective et une vue en coupe axiale, d'un dispositif de fixation de l'élément de guidage précité à l'intérieur de l'ampoule, selon l'invention, et
- Les figures 9,10 et 11 sont respectivement trois vues en perspective illustrant respectivement trois étapes successives permettant la mise en place et la fixation de l'élément de guidage précité.

Sur les figures, on voit une ampoule à vide A destinée à être utilisée dans un appareillage de protection électrique basse ou moyenne tension tel un disjoncteur ou un interrupteur électrique. Cette ampoule est en général disposée dans un circuit de dérivation monté en parallèle avec un circuit dit principal comportant les contacts principaux de l'appareillage précité. Lorsque cette ampoule est intégrée dans un disjoncteur, ces contacts d'arc sont destinés à tenir le courant de court-circuit, tandis que lorsque cette ampoule est intégrée dans un interrupteur, celle-ci est destinée à assurer la coupure du courant.

De manière connue en soi, cette ampoule A comporte une cartouche allongée sous vide comportant une enveloppe cylindrique 1 fermée par deux fonds 2,3. Les deux contacts d'arc précités 4,5 comportent un premier contact d'arc 4, dit fixe, solidaire de l'un 2 des deux fonds, tandis que l'autre contact d'arc 5, dit contact mobile, est monté en bout d'une tige 6, laquelle tige 6 est montée à coulissement à travers l'autre 3, dit second, des deux fonds, par l'intermédiaire d'un élément de guidage 7 fixe par rapport audit second fond 3 et traversant une ouverture 8 prévue dans ledit fond 3.

Ce contact d'arc 5 dit mobile est ainsi apte à être déplacé au moyen de ladite tige de commande 6 entre une position dite ouverte éloignée du contact d'arc fixe 4 et une position dite fermée dans laquelle ces deux contacts sont rapprochés et en contact de manière à permettre le passage du courant.

Une telle ampoule comporte également un soufflet dit d'étanchéité 9 destiné à assurer l'étanchéité entre la partie intérieure de l'ampoule et la partie extérieure de l'ampoule pendant le déplacement de la tige. Ce soufflet 9 est monté autour de la tige et est en appui par l'une 9a de ses extrémités 9a,9b, sur le fond 3 dit second de l'enveloppe 1 et, par son extrémité opposée 9b, sur une partie 5a de la tige 6 située à l'arrière du contact d'arc mobile 5 par l'intermédiaire d'un élément de support 10 du soufflet 9, ce support étant monté fixement autour de la tige et sur lequel est fixé cette extrémité 9b du soufflet. Ce support est en appui sur la face arrière 5a du contact d'arc mobile 5. Cet élément de support 10 du soufflet est représenté séparément sur la figure 6, et comporte une partie cylindrique 10a fermé en partie par une partie formant fond 10b comportant une ouverture 10c apte à permettre le passage de la tige 6, et dont le bord libre est prolongé par une partie 10d s'étendant sensiblement parallèlement à la paroi de fond 10b et formant une surface d'appui et de fixation pour l'extrémité 9b du soufflet.

Cette ampoule comporte également un ressort 11, dit ressort de pression de contact, apte à assurer une certaine pression de contact entre les contacts d'arc fixe et mobile en position de fermeture des contacts.

Ce ressort 11 est en appui par l'une 11a de ses extrémités, sur la face arrière précitée 5a du contact d'arc mobile 5, par l'intermédiaire de l'élément de support de soufflet précité 10 sur lequel il s'appuie, et par son extrémité opposée 11b, sur l'extrémité libre 7a de l'élément dit de guidage précité 7, cet élément étant représenté séparément sur la figure 4.

Cet élément de guidage 7 comporte une partie cylindrique 7b dont l'un des bords libres 7a coopère avec le ressort 11, tandis que l'autre bord libre 7c se prolonge par une partie annulaire 7d s'étendant dans un plan s'étendant sensiblement perpendiculairement à l'axe de la tige 6. Cette partie annulaire 7d est destinée à venir en appui sur la face extérieure 3a de la paroi de fond 3 dite seconde de l'ampoule, par l'intermédiaire d'un support de fixation 12, en forme de coupole comportant un orifice 12a, ce support étant illustré séparément sur les figures 7 et 8, lequel support est destiné à permettre la fixation de l'élément de guidage 7 sur ladite paroi de fond 3 par sertissage, comme ceci sera expliqué dans ce qui suit.

Le montage d'une ampoule selon l'invention va être décrit dans ce qui suit en référence aux figures.

Sur la figure 1, laquelle correspond également à la figure 9, le support de soufflet 10 ainsi que le soufflet 9 ont été montés autour de la tige 6, puis la paroi de fond dite seconde 3 montée autour de l'extrémité libre extérieure de la tige 6 et fixée sur le bord libre correspondant de l'enveloppe cylindrique 1 de l'ampoule A.

Puis, le support formant coupole 12 est monté autour de l'extrémité libre extérieure de la tige 6 et fixé à la paroi de fond dite seconde 3 par brasage. Puis, le ressort de pression de contact, ou ressort de compression 11, est également monté autour de la tige 6, et amené en appui, par l'une de ses extrémités libres, sur le support 10 de soufflet.

Puis, l'élément de guidage 7 du ressort 11, est monté à son tour autour de la tige 6 jusqu'à venir en contact avec le ressort, tel qu'illustré sur la figure 10. Dans cette position, la partie annulaire 7d est logée à l'intérieur de la coupole 12.

Après quoi, l'on réalise la fixation de cet élément de guidage 7 par sertissage, tel qu'illustré sur la figure 11, de manière à amener de la matière appartenant à la coupole 12 sur l'élément de guidage 7 et immobiliser ainsi ce dernier par rapport à la paroi de fond dite seconde 3 de l'ampoule A.

L'ampoule A ainsi obtenue est telle que représentée sur les figures 2 et 3, l'ampoule étant en position fermée sur la figure 2, et en position ouverte sur la figure 3.

Ainsi, l'une des surfaces sur laquelle s'appuie le ressort 11 est constituée par l'extrémité libre 7a de l'élément de guidage 7, laquelle surface a une position fixe par rapport à l'ampoule A, tandis que l'autre surface d'appui du ressort 11 est constituée par une face 5a du contact d'arc mobile 5, cette surface étant donc mobile.

Ainsi, selon cette réalisation de l'invention, un ressort de compression est inséré dans le logement du soufflet et maintenu en place et en position par le dispositif de guidage du contact mobile.

Comme ce ressort est limité en encombrement, cette disposition implique donc un calcul bien précis de l'effort de pression de contact qui est nécessaire à la fois pour compenser les jeux de montage de l'ampoule et pour pallier aux micro pertes de contact.

Selon une autre réalisation non illustrée de l'invention, le dispositif de guidage et son support de fixation sur l'enveloppe de l'ampoule, font partie intégrante d'une partie préexistante de l'ampoule, laquelle partie étant fixe par rapport à l'enveloppe de l'ampoule, de manière que cette partie assure les fonctions de guidage de la tige supportant le contact mobile, et de maintien et de positionnement du ressort de compression dans l'ampoule. Cette réalisation permet d'obtenir une réduction du nombre de pièces et donc une réduction du coût de fabrication de cette ampoule.

On a donc réalisé grâce à l'invention une ampoule à vide permettant de résoudre les deux contraintes précédemment mentionnées tenant d'une part aux dispersions sur la longueur des tubes céramiques et d'autre part, à la présence de vibrations si les contacts ne sont pas maintenus bout à bout, tout en conservant la compacité de l'ampoule.

L'invention permet donc de rester dans l'encombrement de l'ampoule à vide tout en ayant une pression de contact améliorée.

L'invention s'applique avantageusement mais pas exclusivement à une ampoule à vide destinée à être intégrée à un interrupteur, mais pourrait également être utilisée dans un disjoncteur en complément d'un autre dispositif de pression de contact.

Bien entendu, l'invention n'est pas limitée au mode de réalisation décrit et illustré qui n'a été donné qu'à titre d'exemple.

## Revendications

1. Ampoule à vide du genre comprenant une cartouche allongée sous vide, ladite cartouche comportant une enveloppe cylindrique (1) obturée par deux fonds (2,3) respectivement dits premier et second, dans laquelle sont logés deux contacts d'arc (4,5) dont l'un (4), fixe, est solidaire de l'un dit premier, des fonds précités, tandis que l'autre (5), mobile, est monté en bout d'une tige (6) montée à coulissement axial à l'intérieur de la cartouche, à travers l'autre des fonds dit second (3), entre une première position dite fermée de l'ampoule dans laquelle les contacts d'arc (4,5) sont bout à bout et une position ouverte de l'ampoule dans laquelle les contacts d'arc sont séparés, et un ressort de compression (11) apte à exercer un effort de pression de contact sur le contact d'arc mobile (5) en position de fermeture des contacts d'arc (4,5), ledit ressort de compression précité (11) étant monté à l'intérieur de l'ampoule A autour de la tige (6), et étant en appui par l'une (11a) de ses extrémités (11a, 11b), sur le contact d'arc mobile (5), et par son extrémité opposée (11b), sur une partie fixe (7) par rapport à l'enveloppe (1) de l'ampoule A, cette partie fixe (7) assurant le maintien et le positionnement du ressort (11) à l'intérieur de l'ampoule A et comportant un dispositif de guidage de la tige (6) à l'intérieur de l'ampoule A, ledit dispositif étant monté autour de la tige (6), la partie fixe (7) comportant une portion cylindrique (7b) dont l'un (7a) des bords libres, est destiné à coopérer avec le contact d'arc mobile (5), tandis que l'autre bord libre (7c) est plié en équerre de manière à former une paroi annulaire (7d) s'étendant dans un plan sensiblement perpendiculaire à l'axe de la portion cylindrique précitée (7b), la portion cylindrique précitée (7b) étant destinée à être montée autour de la tige (6);
**caractérisée en ce que** la portion cylindrique précitée est destinée à être montée à l'intérieur de l'ampoule A tandis que la portion annulaire précitée (7d) est destinée à être amenée en appui sur la face extérieure (3a) de la paroi de fond dite seconde précitée (3).

2. Ampoule à vide selon la revendication 1, **caractérisée en ce que** le dispositif de guidage précité est fixé à la paroi de fond dite seconde (3) de l'ampoule A.

3. Ampoule à vide selon la revendication 1 ou 2, **caractérisée en ce que** le ressort précité (11) est en appui par l'une (11b) de ses extrémités (11a, 11b), sur le dispositif de guidage précité et par son extrémité opposée (11a), sur le contact d'arc mobile (5).

4. Ampoule à vide selon l'une quelconque des revendications précédentes, **caractérisée en ce qu'**elle comporte en outre un soufflet d'étanchéité (9) monté autour de la tige (6) et destiné à assurer l'étanchéité entre la partie intérieure de l'ampoule A et l'extérieur à l'ampoule, et **en ce que** le ressort précité (11) est monté à l'intérieur du soufflet précité (9).

5. Ampoule à vide selon la revendication 4, **caractérisée en ce que** le soufflet précité (9) est fixé de manière étanche, par l'une (9a) de ses extrémités dite première, sur le fond dit second précité (3), et par son extrémité opposée (9b), dite seconde, à la tige précitée (6).

6. Ampoule à vide selon la revendication 4 ou 5, **caractérisée en ce que** le soufflet précité (9) est fixé par son extrémité dite seconde (9b) à un support de soufflet (10), lequel est monté fixement autour de la tige (6).

7. Ampoule à vide selon l'une quelconque des revendications 2 à 6, **caractérisée en ce que** la partie fixe précitée (7) est fixée à la paroi de fond dite seconde précitée (3) par l'intermédiaire d'un élément de fixation (12) en forme de coupole, cette coupole comportant un orifice (12a) par lequel elle est montée autour de la tige (6) et étant fixée par sa base (12b) sur la paroi de fond dite seconde (3) de l'ampoule, cette coupole étant destinée à recevoir la portion annulaire (7d) de la partie fixe (7), cette partie fixe étant fixée à la paroi de fond dite seconde précitée (3), par sertissage de cette portion annulaire (7d) et de la coupole (12).

8. Ampoule à vide selon la revendication 1, **caractérisée en ce que** le dispositif de guidage précité et un élément de fixation en forme de coupole, cette coupole comportant un orifice par lequel elle est montée autour de la tige (6), font partie intégrante d'une pièce pré-existante appartenant à l'ampoule, laquelle pièce assure ainsi les fonctions de guidage de la tige, et de maintien et positionnement du ressort de compression précité à l'intérieur de l'ampoule.

9. Appareillage de protection électrique basse ou moyenne tension comportant une ampoule à vide A selon l'une quelconque des revendications 1 à 8.

10. Appareillage de protection électrique selon la revendication 9, **caractérisé en ce que** c'est un interrupteur ou un disjoncteur.

## Patentansprüche

1. Vakuumschalter der Art, die eine langgestreckte Vakuumkartusche umfasst, wobei die Kartusche eine zylinderförmige Hülle (1) aufweist, die von zwei Böden (2, 3), dem ersten bzw. zweiten, verschlossen ist, in der zwei Lichtbogenkontakte (4, 5) aufgenommen sind, von denen einer (4), der fest ist, mit dem einen der Böden, dem ersten, fest verbunden ist, während der andere (5), der beweglich ist, am Ende eines Stifts (6) angebracht ist, der axial gleitend innerhalb der Kartusche durch den anderen der Böden, den zweiten (3), zwischen einer ersten, geschlossenen Position des Schalters, in der sich die Lichtbogenkontakte (4, 5) Ende an Ende befinden, und einer offenen Position des Schalters, in der die Lichtbogenkontakte getrennt sind, angebracht ist, und eine Druckfeder (11), die geeignet ist, eine Kontaktdruckkraft auf den beweglichen Lichtbogenkontakt (5) in der Schließposition der Lichtbogenkontakte (4, 5) auszuüben, wobei die Druckfeder (11) innerhalb des Schalters A um den Stift (6) herum angebracht ist und mit dem einen (11a) ihrer Enden (11a, 11b) an dem beweglichen Lichtbogenkontakt (5) und mit ihrem gegenüberliegenden Ende (11b) an einem Teilbereich (7), der bezogen auf die Hülle (1) des Schalters A fest ist, anliegt, wobei dieser feste Teilbereich (7) den Halt und die Positionierung der Feder (11) innerhalb des Schalters A sicherstellt und eine Führungsvorrichtung des Stifts (6) innerhalb des Schalters A aufweist, wobei die Vorrichtung um den Stift (6) herum angebracht ist, wobei der feste Teilbereich (7) einen zylinderförmigen Abschnitt (7b) aufweist, von dem einer (7a) der freien Ränder dazu bestimmt ist, mit dem beweglichen Lichtbogenkontakt (5) zusammenzuwirken, während der andere freie Rand (7c) rechtwinklig gebogen ist, um eine ringförmige Wand (7d) zu bilden, die sich in einer Ebene erstreckt, die im Wesentlichen senkrecht zur Achse des zylinderförmigen Abschnitts (7b) verläuft, wobei der zylinderförmige Abschnitt (7b) dazu bestimmt ist, um den Stift (6) herum angebracht zu sein;
**dadurch gekennzeichnet, dass** der zylinderförmige Abschnitt dazu bestimmt ist, innerhalb des Schalters A angebracht zu sein, während der ringförmige Abschnitt (7d) dazu bestimmt ist, an der Außenfläche (3a) der zweiten Bodenwand (3) in Anlage gebracht zu sein.

2. Vakuumschalter nach Anspruch 1, **dadurch gekennzeichnet, dass** die Führungsvorrichtung an der zweiten Bodenwand (3) des Schalters A befestigt ist.

3. Vakuumschalter nach Anspruch 1 oder 2, **dadurch gekennzeichnet, dass** die Feder (11) mit einem (11b) ihrer Enden (11a, 11b) an der Führungsvorrichtung und mit ihrem gegenüberliegenden Ende (11a) an dem beweglichen Lichtbogenkontakt (5) anliegt.

4. Vakuumschalter nach einem der vorhergehenden Ansprüche, **dadurch gekennzeichnet, dass** er ferner einen Dichtungsbalg (9) aufweist, der um den Stift (6) herum angebracht ist und dazu bestimmt ist, die Dichtheit zwischen dem inneren Teilbereich des Schalters A und dem Äußeren des Schalters sicherzustellen, und dadurch, dass die Feder (11) innerhalb des Balgs (9) angebracht ist.

5. Vakuumschalter nach Anspruch 4, **dadurch gekennzeichnet, dass** der Balg (9) mit einem (9a) seiner Enden, dem ersten, dichtend an dem zweiten Boden (3) und mit seinem gegenüberliegenden Ende (9b), dem zweiten, an dem Stift (6) angebracht ist.

6. Vakuumschalter nach Anspruch 4 oder 5, **dadurch gekennzeichnet, dass** der Balg (9) mit seinem zweiten Ende (9b) an einem Balgträger (10) befestigt ist, der fest um den Stift (6) herum angebracht ist.

7. Vakuumschalter nach einem der Ansprüche 2 bis 6, **dadurch gekennzeichnet, dass** der feste Teilbereich (7) mittels eines kuppelförmigen Befestigungselements (12) an der zweiten Bodenwand (3) befestigt ist, wobei diese Kuppel eine Öffnung (12a) aufweist, durch welche sie um den Stift (6) herum angebracht ist, und mit ihrer Grundfläche (12b) an der zweiten Bodenwand (3) des Schalters befestigt ist, wobei diese Kuppel dazu bestimmt ist, den ringförmigen Abschnitt (7d) des festen Teilbereichs (7) aufzunehmen, wobei dieser feste Teilbereich durch Crimpen dieses ringförmigen Abschnitts (7d) und der Kuppel (12) an der zweiten Bodenwand (3) befestigt ist.

8. Vakuumschalter nach Anspruch 1, **dadurch gekennzeichnet, dass** die Führungsvorrichtung und das kuppelförmige Befestigungselement, diese Kuppel aufweisend eine Öffnung, durch welche sie um den Stift (6) herum angebracht ist, fester Bestandteil eines bereits bestehenden Teils sind, das zu dem Schalter gehört, wobei das Teil auf diese Weise die Funktionen der Führung des Stifts und des Halts und der Positionierung der Druckfeder innerhalb des Schalters sicherstellt.

9. Elektrisches Nieder- oder Mittelspannungs-Schutzgerät, das einen Vakuumschalter A nach einem der Ansprüche 1 bis 8 aufweist.

10. Elektrisches Schutzgerät nach Anspruch 9, **dadurch gekennzeichnet, dass** es ein Schalter oder ein Schutzschalter ist.

## Claims

1. Vacuum interrupter of the kind comprising an elongate cartridge under vacuum, said cartridge comprising a cylindrical jacket (1) blocked by two end walls (2, 3), respectively called first and second, in which are housed two arc contacts (4, 5) of which one (4), which is fixed, is secured to one, called first, of the abovementioned end walls, while the other (5), which is mobile, is mounted at the end of a rod (6) mounted to slide axially inside the cartridge, through the other of the end walls, called second (3), between a first so-called closed position of the interrupter in which the arc contacts (4, 5) are end-to-end and an open position of the interrupter in which the arc contacts are separated, and a compression spring (11) suitable for exerting a contact pressure force on the mobile arc contact (5) in the position of closure of the arc contacts (4, 5),
said abovementioned compression spring (11) being mounted inside the interrupter A around the rod (6), and bearing, by one (11a) of its ends (11a, 11b), on the mobile arc contact (5), and, by its opposite end (11b), on a part (7) fixed relative to the jacket (1) of the interrupter A, this fixed part (7) ensuring the holding and the positioning of the spring (11) inside the interrupter A and comprising a device for guiding the rod (6) inside the interrupter A, said device being mounted around the rod (6), the fixed part (7) comprising a cylindrical portion (7b) of which one (7a) of the free edges is intended to cooperate with the mobile arc contact (5), while the other free edge (7c) is folded in bracket form so as to form an annular wall (7d) extending in a plane substantially at right angles to the axis of the abovementioned cylindrical portion (7b), the abovementioned cylindrical portion (7b) being intended to be mounted around the rod (6);
**characterized in that** the abovementioned cylindrical portion is intended to be mounted inside the interrupter A, while the abovementioned annular portion (7d) is intended to be brought to bear on the outer face (3a) of the abovementioned so-called second end wall (3).

2. Vacuum interrupter according to Claim 1, **characterized in that** the abovementioned guiding device is fixed to the so-called second end wall (3) of the interrupter A.

3. Vacuum interrupter according to Claim 1 or 2, **characterized in that** the abovementioned spring (11) bears, by one (11b) of its ends (11a, 11b), on the abovementioned guiding device and, by its opposite end (11a), on the mobile arc contact (5).

4. Vacuum interrupter according to any one of the preceding claims, **characterized in that** it further comprises a sealing bellows (9) mounted around the rod (6) and intended to ensure the seal-tightness between the internal part of the interrupter A and the outside of the interrupter, and **in that** the abovementioned spring (11) is mounted inside the abovementioned bellows (9).

5. Vacuum interrupter according to Claim 4, **characterized in that** the abovementioned bellows (9) is fixed in a seal-tight manner, by one (9a) of its end walls, called first, onto the abovementioned so-called second end (3), and by its opposite end (9b), called second, to the abovementioned rod (6).

6. Vacuum interrupter according to Claim 4 or 5, **characterized in that** the abovementioned bellows (9) is fixed by its so-called second end (9b) to a bellows support (10), which is fixedly mounted around the rod (6).

7. Vacuum interrupter according to any one of Claims 2 to 6, **characterized in that** the abovementioned fixed part (7) is fixed to the abovementioned so-called second end wall (3) via a fixing element (12) in the form of a dome, this dome comprising an orifice (12a) by which it is mounted around the rod (6) and being fixed by its base (12b) onto the so-called second end wall (3) of the interrupter, this dome being intended to receive the annular portion (7d) of the fixed part (7), this fixed part being fixed to the abovementioned so-called second end wall (3), by crimping this annular portion (7d) and the dome (12).

8. Vacuum interrupter according to Claim 1, **characterized in that** the abovementioned guiding device and a fixing element in the form of a dome, this dome comprising an orifice by which it is mounted around the rod (6), form an integral part of a pre-existing piece belonging to the interrupter, which piece thus ensures the functions of guiding the rod, and of securing and positioning the abovementioned compression spring inside the interrupter.

9. Low- or medium-voltage electrical protection apparatus comprising a vacuum interrupter A according to any one of Claims 1 to 8.

10. Electrical protection apparatus according to Claim 9, **characterized in that** it is a switch or a circuit breaker.
